# EUROPÄISCHE PATENTSCHRIFT

(11) **EP 0 122 413 B1**
(45) Veröffentlichungstag und Bekanntmachung des Hinweises auf die Patenterteilung: **03.12.1986**
(21) Anmeldenummer: 84102080.3
(22) Anmeldetag: 28.02.1984
(51) Int. Cl.: F23L 17/02

(54) **Kaminhaube**
Chimney hood
Abat-vent

(30) Priorität: 28.02.1983 DE 3306958
(43) Veröffentlichungstag der Anmeldung: 24.10.1984
(73) Patentinhaber: Pilz, Alfred, D-8951 Rieden (DE)
(72) Erfinder: Pilz, Alfred, D-8951 Rieden (DE)
(74) Vertreter: Hansmann, Axel, Dipl.-Wirtsch.-Ing.

## Beschreibung

Die Erfindung betrifft eine Kaminhaube zum Aufsetzen auf das obere Ende eines Kamins, bestehend aus einem inneren Rahmenteil und einem daran befestigten äußeren Rahmenteil, die zwischen sich einen senkrechten Zwischenraum bilden, wobei das äußere Rahmenteil vertikal nach oben versetzt ist und einen größeren Durchmesser aufweist als das innere Rahmenteil und die Unterkante des äußeren Rahmenteils unterhalb der Oberkante des inneren Rahmenteils liegt, und wobei die beiden Rahmenteile durch plattenförmige Streben miteinander verbunden sind, die den Zwischenraum zwischen den beiden Rahmenteilen überbrüchen und ein seitliches Entlangstreichen des Windes am Kamin verhindern, wobei die Kaminhaube im oberen Bereich in der Mitte eine Abdeckung gegen das Eindringen von Niederschlag und Sonnenstrahlen aufweist, die den inneren Rahmenteil überdeckt und mit dem äußeren Rahmenteil einen umlaufenden Austrittsspalt für den Rauch frei läßt.

Eine Kaminhaube dieser Gattung ist aus der FR-A-1 390 476 bekannt.

Bei dieser bekannten Kaminhaube wird das innere Rahmenteil von einem glatten Rohr gebildet, welches zum Einstecken in den Rauchabzug eines Kamins dient. Dieses glatte Rohr wird von einem das äußere Rahmenteil bildenden zylindrischen Mantel umgeben, wobei das Rohr (innerer Rahmenteil) und der zylindrische Mantel (äußeres Rahmenteil) durch die plattenförmigen Streben in Abstand gehalten werden. Insgesamt sind dabei um den Umfang der Kaminhaube acht plattenförmige Streben verteilt. Das obere Ende des zylindrischen Mantels ist kegelstumpfförmig nach innen eingezogen und läßt eine Austrittsöffnung etwa gleichen Durchmessers wie das zylindrische Rohr frei. In die Austrittsöffnung ist dabei ein als Abdeckung dienender kegelförmiger Körper eingesenkt, der etwa in der Mitte zwischen der Austrittsöffnung und der Oberkante des glatten Rohres an den plattenförmigen Streben befestigt ist. Die von den plattenförmigen Streben begrenzten Räume bilden Kanäle, deren Höhe ein mehrfaches der Breite zwischen benachbarten plattenförmigen Streben ausmacht. Auf diese Weise werden Luftkanäle gebildet, die als Winddurchzüge wirken und eine Richtungsänderung des von der Seite ankommenden Windes bewirken und somit ein seitliches Entlangstreichen des Windes am Kamin verhindern. Durch die Verjüngung des äußeren Rahmenteils nach oben und die große Höhe dieser Kanäle erfolgt aber eine Erhöhung der Austrittsgeschwindigkeit, welche den Zug im Kamin stark erhöht und das Rauchgas regelrecht aus dem Kamin heraussaugt. Diese Wirkungsweise hat zur Folge, daß durch das schnelle Abziehen der Rauchgase eine starke Abkühlung im Kamin erfolgt und somit eine starke Versottung eintreten kann. Um das zu verhindern, muß wiederum mit einer höheren Rauchgaseintrittstemperatur gefahren werden, und das führt zwangsläufig zu einem höheren Energieverbrauch und einer Verringerung des Wirkungsgrades.

Aus der weiterhin bekannten DE-A-1751 152 ist ein überdachter Schornsteinaufsatz bekannt geworden, dessen Bauhöhe niedriger gehalten ist als bei dem vorgenannten Kaminaufsatz. Dabei sind zwei viereckige Rahmenteile derart ineinander geschachtelt, daß die Unterkante des äußeren Rahmenteils unter der Oberkante des inneren Rahmenteils liegt und die Oberkante des äußeren Rahmenteils oberhalb der Oberkante des inneren Rahmenteils. Auch hier ist eine Abdeckung vorgesehen. In dem sich überdeckenden Bereich befinden sich beide Rahmenteile in einem engen Abstand voneinander und werden mittels nicht dargestellter Halterungen in ihrer Lage zueinander gehalten. In seinem oberen Bereich erweitert sich der äußere Rahmenteil nach außen. Bei diesem Schornsteinaufsatz sind das Entlangstreichen des Windes seitlich am Kamin verhindernde Windfangplatten, die sich bis unterhalb des äußeren Rahmenteils erstrecken, nicht vorgesehen.

Trotz des Vorliegens obiger Vorschläge für Kaminhauben und Schornsteinaufsätze besteht nach wie vor die Notwendigkeit, den Zug von Kaminhauben bei Einwirkung von Seitenwind, Niederschlag und Sonneneinstrahlung zu verbessern.

Der vorliegenden Erfindung liegt die Aufgabe zugrunde, ausgehend von einer Kaminhaube der eingangs als bekannt vorausgesetzten Gattung (FR-A-1 390 476) eine verbesserte Kaminhaube zu schaffen, welche bei einfacher handwerklicher oder fabrikmäßiger Herstellbarkeit einen sicheren Schutz gegen das Hineindrücken des Rauches in den Kamin durch Winde aus den verschiedensten Richtungen bietet. Dabei sollen auch Vorkehrungen getroffen sein, um ein unerwünschtes Herausreißen des Rauchgases aus dem Kamin zu vermeiden und es soll der ankommende Wind, ganz gleich aus welcher Richtung er kommt, sich beruhigen.

Ausgehend von der eingangs als bekannt vorausgesetzten Kaminhaube kennzeichnet sich die Lösung dieser Aufgabe dadurch, daß das äußere Rahmenteil sich von seiner Unterkante zur Oberkante erweitert, daß die Abdeckung im wesentlichen den von der Unterkante des äußeren Rahmenteils umschlossenen Bereich überdeckt, daß die plattenförmigen Streben diagonal in den Ecken angeordnet sind und daß das äußere und innere Rahmenteil die plattenförmigen Streben sowie die Überdeckung der Abdeckung Windkammern bilden, deren Breite wesentlich größer als ihre Höhe ist.

Eine solche Kaminhaube zeichnet sich durch einen besonders gleichmäßigen Rauchgasabzug aus, bei welchem sowohl unerwünschter Rückstrom als auch unerwünschtes Herausreißen von Rauchgasen aus dem Kamin vermieden sind. Es wird ein gleichmäßiger Raichgasabzug erreicht, der es gestattet, mit einer vergleichweise niedrigen Rauchgaseintrittstemperatur zu arbeiten, sodaß Energie gespart wird. Trotz des gleichmäßigen Rauchgasabzuges ist aber auch dafür gesorgt, daß Niederschlag und Sonnenstrahlen nicht in den Kamin eindringen und die Arbeitsweise des Kamins beeinträchtigen können. Entscheiden für die Wirkungsweise der erfindungsgemäßen Kaminhaube ist, daß sich der ankommende Wind in den Windkammern, beruhigt, während der Stand der Technik lediglich Winddurchzüge aufweist, in denen sich die Richtung des ankommenden Windes ändert.

Eine Kaminhaube der erfindungsgemäßen Art eignet sich besonders gut zur einfachen Herstellung aus Metallblech (Anspruch 3). Von besonderem Vorteil ist es, wenn jede der Windkammern nach unten durch einen von unteren Rahmenteil nach außen abstehenden Flansch begrenzt ist (Anspruch 4) und wenn die Kaminhaube rechteckigen Grundriß besitzt (Anspruch 5).

Der grundriß wird für die sog. Einzug-Ausführung quadratisch und für die Mehrzug-Ausführung, bei der eine Kaminhaube mehrere benachbarte Rauchgaszüge überdeckt, rechteckiggewählt. Auch für eine derartige Ausführung bewährt sich das der Erfindung zugrundeliegende Prinzip.

Eines besonders vorteilhafte Weiterbildung der Erfindung sieht vor, daß die Abdeckung eine von einem hochstehenden Rand umgebene zentrale Rauchabzugöffnung hat, die ihrerseits durch einen mit Abstand darüber angebrachten Deckel noch besser gegen Eintritt von Niederschlag und Sonnenstrahlen geschützt ist (Anspruch 7). Vorzugsweise sind die Abdeckung und der Deckel flachdachförmig geneigt (Anspruch 8). Somit kann Regen nach außen durch den Zwischenraum zwischen äußerem Rahmenteil und innerem Rahmenteil ablaufen. Gemäß einer anderen Weiterbildung ist vorgesehen, daß das äußere Rahmenteil dachförmig überdeckte Durchbrechungen aufweist (Anspruch 9). Mittels dieser läßt sich eine weitere Regulierung der Strömung erreichen.

Als zweckmäßig hat sich erwiesen, wenn die Höhe des äußeren Rahmenteils etwa doppelt so hoch wie der Abstand der Unterkante des äußeren Rahmenteils von dem nach außen stehenden Flansch des inneren Rahmenteils ist (Anspruch 10).

Mit der vorliegenden Erfindung wurde eine Vereinigung von Merkmalen für eine Kaminhaube geschaffen, deren wesentliche Merkmale in der Praxis als optimale Gesamtkonzeption anzusehen sind. Die beanspruchte Ausgestaltung mit dem sich nach oben erweiternden äußeren Rahmenteil führt auch dazu, daß ein Teil des ankommenden Windes bereits am äußeren Rahmenteil abgewiesen wird, wohingegen der zwischen Unterkante des äußeren Rahmenteils und dem nach außen stehendem Flansch des inneren Rahmenteils gefangene Wind sich in der zwischen den Rahmenteilen gebildeten Windkammer beruhigt und für einen regulierten Zug sorgt.

Es erfolgt nachfolgend die Beschreibung eines Ausführungsbeispieles der Erfindung anhand von Zeichnungen.
Figur 1 zeigt eine schaubildliche Ansicht der kompletten Kaminhaube.
Figur 2 zeigt eine schaubildliche Ansicht der Kaminhaube mit fortgelassenem äußeren Rahmenteil und hochgeklappter Abdeckung.
Figur 3 zeigt eine Teildarstellung der Kaminhaube mit in dem äußeren Rahmenteil angeordneten Durchbrechungen.

Fig. 1 zeigt eine Kaminhaube zum Ausetzen auf das obere Ende eines Kamins. Die gezeigte Kaminhaube hat quadratische Grundfläche. Die Grundfläche kann auch anders, insbesondere rechteckig gewählt werden, wenn mehrere nebeneinander befindliche Rauchabzüge von Kaminen abgedeckt werden sollen.

Zur Befestigung der Kaminhaube an einem Kamin trägt ein inneres Rahmenteil 10 seitliche Flansche 16. Das innere Rahmenteil der Kaminhaube und auch deren andere Teile sind aus witterungsbeständigem Blech, insbesondere V4A hergestellt. Für eine gängige Hauskamingröße beträgt die Kantenlänge des inneren Rahmenteils 10 etwa 250 mm und seine Höhe etwa 100 mm. Das innere Rahmenteil stellt eine Verlängerung des Kamines dar, wobei ein äußeres Rahmenteil 11 mittels plattenförmiger Streben 12 an dem inneren Rahmenteil befestigt ist. Die plattenförmigen Streben 12 sind an den Ecken des Quadrates angeordnet und bilden Windfangplatten, welche schräg nach unten bis zur Unterkante und den Flanschen 16 des inneren Rahmenteils 10 verlaufen. Dadurch entstehen Windkammern, in denen sich der von allen Seiten ankommende Wind beruhigt.

Das äußere Rahmenteil 11 ist von seiner Unterkante zur Oberkante erweitert. Die Unterkante des äußeren Rahmenteils liegt bei einer praktischen Ausführungsform etwa 40 mm oberhalb der Unterkante und der Flanschen 16 des inneren Rahmenteils. Dieser Abstand stellt den Eintrittsbereich für den auf den Kamin auftreffenden Wind in den zwischen innerem Rahmenteil 10 und äußerem Rahmenteil 11 gebildeten Zwischenraum dar. Die Höhe des äußeren Rahmenteils ist etwa doppelt so hoch wie der erwähnte Abstand der Unterkante des äußeren Rahmenteils 11 von dem Flansch 16 des unteren Rahmenteils. Die Eintrittsbreite des Zwischenraumes zwischen der Unterkante des äußeren Rahmenteils 11 und dem inneren Rahmenteil 10 ist etwa gleich groß und vorzugsweise etwas kleiner als der Abstand zwischen Unterkante des äußeren Rahmenteiles 10 und dem Flansch 16 des inneren Rahmenteiles. Sie beträgt bei einer praktischen Ausführungsform beispielsweise 35 mm. Die konische Erweiterung des äußeren Rahmenteils nach oben ist derart bemessen, daß die Breite des Zwischenraumes bis zur Oberkante des äußeren Rahmenteiles 10 auf etwa das Doppelte ansteigt. Aufgrund der beschriebenen Abmessungsverhältnisse erstreckt sich allerdings das äußere Rahmenteil auf gut der Hälfte seiner Höhe über die Oberkante des inneren Rahmenteiles hinaus. Die als Windfangplatten dienenden Streben erstrecken sich auch ein Stück schräg nach oben über die Oberkante des inneren Rahmenteils.

An dem inneren Rahmenteil ist mit Abstand nach oben als Abdeckung ein hochklappbares Regen- und Sonnenschutzblech 13 angebracht. Dieses ist flach dachförmig ausgestaltet und überdeckt im wesentlichen den von der Unterkante des äußeren Rahmenteils 10 umschlossenen Bereich. Von dem Schutzblech 13 abströmender Regen gelangt also durch den Zwischenraum zwischen innerem Rahmenteil 10 und äußerem Rahmenteil 11 wieder nach außen. Um das Schutzblech 13 erstreckt sich ein Austrittsspalt für den Rauch.

Der von seiner Unterkante zur Oberkante erweiternde äußere Rahmenteil 11 definiert mit dem inneren Rahmenteil 10 und den in den Ecken angeordneten Windfangplatten der Streben 12 sowie dem den Zwischenraum zwischen äußerem Rahmenteil 11 und innerem Rahmenteil 10 teilweise überdeckenden Randüberstand des Regen-und Sonnenschutzbleches 13 eine sich nach oben und zu den Seiten erweiternde Windkammer, welche übermäßige Zugentwicklung und Turbulenzen durch den eintretenden Wind vermeidet und für eine beruhigte Strömung sorgt. Die Windkammer ist wesentlich breiter als hoch. Auch der Flansch 16 begrenzt sie.

Wenn Wind von der Seite auf den Kamin und die Kaminhaube auftritt, so wird ein Teil des Windes durch die nach unten geneigte äußere Wandung des äußeren Rahmenteils 11 bereits abgewiesen. Der unterhalb der Unterkante des äußeren Rahmenteils an einer Seite in den Zwischenraum zwischen innerem Rahmenteil 10 und äußerem Rahmenteil 11 eintretende Teil des Windes wird beruhigt und strömt ohne Turbulenz und übermäßige Zugwirkung ab. Die nach unten ragenden Teile der als Windfangplatten dienenden Streben sorgen dafür, daß die (bezogen auf die Strömungsrichtung des Windes) an den Seiten liegenden Windfangkammern und die stromabwärtige Windfangkammer weitgehend beruhigt sind. Der aus dem Rauchabzug des Kamins austretende Rauch kann dann unbehindert auf die Oberseite des Schutzbleches 13 gelangen und abziehen.

Die bisher beschriebene Ausgestaltung der Kaminhaube läßt sich vorteilhaft noch dadurch weiterbilden, daß sie in der Mitte des Schutzbleches 13 noch eine von einem hochstehenden Rand 15 umgebene Rauchabzugöffnung 17 aufweist. Diese wird durch einen Deckel 18 abgedeckt, der eine etwas größere Fläche einnimmt als die Rauchabzugsöffnung 17 und auch flach dachförmig gestaltet ist. Der Deckel 18 hat etwa gut die halbe Kantenlänge des Schutzbleches 13 und wird mittels Eckstützen 19 in Abstand von dem Schutzblech 13 gehalten.

Auf diese Weise entstehen an allen vier Seiten des Deckels 18 breite Durchzugsbereiche 20, von denen in Fig. 1 jedoch nur einer ersichtlich ist. Bei einer Kaminhaube mit den zuvor beispielhaft gegebenen Abmessungen beträgt die Höhe eines solchen Durchzugsbereiches beispielsweise 30 mm und die Breite beispielsweise 100 mm.

Bei einer mit einer solchen zusätzlichen zentralen Rauchabzugsöffnung 17 versehenen Kaminhaube kann ein wesentlicher Teil des aus dem Rauchabzug des Kamins austretenden Rauches nach Erreichen des Regen- und Sonnenschutzbleches 13 unmittelbar durch die Rauchabzugsöffnung 17 und die seitliche Austrittsbereiche 20 austreten, während der restliche Teil über die umlaufenden Kanten des Regen-und Sonnenschutzbleches 13 austritt. Dieses ist etwa bündig mit der Oberkante des äußeren Rahmenteils 11, vorzugsweise etwas tiefer angeordnet.

In der in Fig.3 veranschaulichten Weise können in den sich nach oben erweiternden Seitenwandungen des äußeren Rahmenteiles 11 dachförmig überdeckte Durchbrechungen angeordnet sein. Solche sind in senkrechter Lage bei 14 und in waagrechter Lage bei 21 gezeigt. Die waagrechte Anordnung wie bei 21 gezeigt wird bevorzugt, wobei je nach den örtlichen Erfordernissen in nicht näher gezeigter Weise mehrere solche Durchbrechungen untereinander angeordnet sein können. Es können auch mehrere Gruppen von untereinander angeordneten Durchbrechungen 21 über die Breite der Wandung des äußeren Rahmenteils 11 verteilt sein. Dabei kann die Verteilung über die verschiedenen Seiten der Kaminhaube je nach örtlichen Erfordernissen auch unterschiedlich sein.

Die dargestellte und beschriebene Kaminhaube nach der Erfindung läßt sich in mannigfacher Weise konstruktiv ausgestalten. Die angegebenen Abmessungsverhältnisse stellen ein für die quadratische Ausführungsform bevorzugtes Ausführungsbeispiel dar.

## Patentansprüche

1. Kaminhaube zum Aufsetzen auf das obere Ende eines Kamins, bestehend aus einem inneren Rahmenteil (10) und einem daran befestigten äußeren Rahmenteil (11), die zwischen sich einen senkrechten Zwischenraum bilden, wobei das äußere Rahmenteil vertikal nach oben versetzt ist und einen größeren Durchmesser aufweist als das innere Rahmenteil und die Unterkante des äußeren Rahmenteils unterhalb der Oberkante des inneren Rahmenteils liegt, und wobei die beiden Rahmenteile durch plattenförmige Streben (12) miteinander verbunden sind, die den Zwischenraum zwischen den beiden Rahmenteilen überbrücken und ein seitliches Entlangstreichen des Windes am Kamin verhindern, wobei die Kaminhaube im oberen Bereich in der Mitte eine Abdeckung (13) gegen das Eindringen von Niederschlag und Sonnenstrahlen aufweist, die den inneren Rahmenteil überdeckt und mit dem äußeren Rahmenteil einen umlaufenden Austrittsspalt für den Rauch frei läßt, dadurch gekennzeichnet, daß das äußere Rahmenteil (11) sich von seiner Unterkante zur Oberkante erweitert, daß die Abdeckung (13) im wesentlichen den von der Unterkante des äußeren Rahmenteils umschlossenen Bereich überdeckt, daß die plattenförmigen Streben (12) diagonal in den Ecken angeordnet sind und daß das äußere und innere Rahmenteil (10, 11) die plattenförmigen Streben (12) sowie die Überdeckung der Abdeckung (13) Windkammern bilden, deren Breite wesentlich größer als ihre Höhe ist.

2. Kaminhaube nach Anspruch 1, dadurch gekennzeichnet, daß die plattenförmigen Streben (12) nach unten aus dem Zwischenraum zwischen den beiden Rahmenteilen (10, 11) herausragen.

3. Kaminhaube nach Anspruch 1 oder 2, dadurch gekennzeichnet, daß sie aus Metallblech besteht.

4. Kaminhaube nach einem der Ansprüche 1 bis 3, dadurch gekennzeichnet, daß jede der Windkammern nach unten durch einen vom unteren Rahmenteil (10) nach außen abstehenden Flansch (16) begrenzt ist.

5. Kaminhaube nach einem der Ansprüche 1 bis 4, dadurch gekennzeichnet, daß sie rechteckigen Grundriß besitzt.

6. Kaminhaube nach Anspruch 5, dadurch gekennzeichnet, daß sie quadratisch ausgestaltet ist.

7. Kaminhaube nach irgendeinem der voranstehenden Ansprüche, dadurch gekennzeichnet, daß die Abdeckung (13) eine von einem hochstehenden Rand (15) umgebene, zentrale Rauchabzugöffnung hat, die ihrerseits durch einen mit Abstand darüber angebrachten Deckel (18) gegen Eintritt von Niederschlag und Sonnenstrahlen geschützt ist.

8. Kaminhaube nach Anspruch 7, dadurch gekennzeichnet, daß die Abdeckung (13) und der Deckel (18) flach dachförmig geneigt sind.

9. Kaminhaube nach irgendeinem der voranstehenden Ansprüche, dadurch gekennzeichnet, daß das äußere Rahmenteil (11) dachförmig überdeckte Durchbrechungen (14) bzw. (21) aufweist.

10. Kaminhaube nach irgendeinem der voranstehenden Ansprüche, dadurch gekennzeichnet, daß die Höhe des äußeren Rahmenteils (11) etwa doppelt so hoch wie der Abstand der Unterkante des äußeren Rahmenteils von dem nach außen abstehenden Flansch (16) des inneren Rahmenteils ist.

11. Kaminhaube nach irgendeinem der voranstehenden Ansprüche, dadurch gekennzeichnet, daß die Eintrittsbreite des Zwischenraumes zwischen äußerem Rahmenteil (11) und innerem Rahmenteil (10) an der Unterkante des äußeren Rahmenteils (11) etwa gleich groß wie der Abstand der Unterkante von dem unteren Flansch (16) des inneren Rahmenteils (10) ist und daß dieser Abstand zwischen äußerem Rahmenteil (11) und innerem Rahmenteil (10) bis zur Oberkante des äußeren Rahmenteils (11) aufgrund der Erweiterung des äußeren Rahmenteils etwa auf das Doppelte zunimmt.

## Claims

1. Chimney cowl for mounting on the upper end of a chimney, comprising an inner frame part (10) and an outer frame part (11) secured thereon, between which a perpendicular intermediate space is formed, in which the outer frame part is displaced vertically upwards relative to, and has a greater cross-section than, the inner frame part, the lower edge of the outer frame part lying below the upper edge of the inner frame part, and in which the two frame parts are connected together by plate-like struts (12) which span the space between the two frame parts and hinder lateral spreading of wind on the chimney, the chimney cowl housing in its upper region has a central cover (13), for preventing the entry of precipitation and the sun's rays, which overlies the inner frame part and, with the outer frame part, leaves free a peripheral outlet gap for the smoke, characterised in that the outer frame part (11) widens from its lower edge to its upper edge, that the cover (13) substantially overlies the region enclosed by the lower edge of the outer frame part, that the plate-like struts (12) are arranged diagonally in the corners and that the outer and inner frame parts (10, 11) and the plate-like struts (12), as well as the area overlain by the cover (13), form wind chambers, the breadth of which is substantially greater than their height.

2. Chimney cowl according to claim 1, characterised in that the plate-like struts (12) protrude downwardly from the space between the two frame parts (10, 11).

3. Chimney cowl according to claim 1 or 2, characterised in that it comprises sheet metal.

4. Chimney cowl according to any of claims 1 to 3, characterised in that each of the wind chambers is defined at its lower end by a flange (16) projecting outwardly from the lower frame part (10).

5. Chimney cowl according to any of claims 1 to 4, characterised in that it has a rectangular ground plan.

6. Chimney cowl according to claim 5, characterised in that it is made to be square.

7. Chimney cowl according to any of the preceding claims, characterised in that the cover (13) has a central smoke escape opening surrounded by an upstanding rim (15), the opening being protected against the entry of precipitation and the sun's rays by an attached cover (18) spaced from the opening.

8. Chimney cowl according to claim 7, characterised in that the cover (13) and the cover (18) are inclined with a shallow roof shape.

9. Chimney cowl according to any of the preceding claims, characterised in that the outer frame part (11) is provided with roof-like openings (14) or (21).

10. Chimney cowl according to any of the preceding claims, characterised in that the height of the outer frame part (11) is approximately twice the distance of the lower edge of the outer frame part from the outwardly projecting flange (16) of the inner frame part.

11. Chimney cowl according to any of the preceding claims, characterised in that the entry width of the intermediate space between the outer frame part (11) and the inner frame part (10) at the lower edge of the outer frame part (11) is approximately equal to the distance of the lower edge from the lower flange (16) of the inner frame part (10) and that this distance between the outer frame part (11) and the inner frame part (10) to the upper edge of the outer frame part (11) increases to approximately double because of the widening of the outer frame part.

## Revendications

1. Chapeau de cheminée destiné à être posé sur l'extrémité supérieure d'une cheminée et constitué par une partie de bâti interne (10), et une partie de bâti externe (11) qui y est fixée, celles-ci formant entre elles un espace intermédiaire vertical, la partie externe de bâti étant décalée verticalement vers le haut et présentant un plus grand diamètre que la partie de bâti interne et l'arête inférieure de la partie de bâti externe se trouvant en dessous de l'arête supérieure de la partie de bâti interne, et les deux parties de bâti étant reliées l'une à l'autre par des entretoises (12) en forme de plaques qui enjambent l'espace intermédiaire entre les deux parties de bâti et empêchent un balayage latéral de la cheminée par le vent, le chapeau de cheminée présentant dans la zone supérieure et au milieu un couvercle (13) contre la pénétration de dépôt et de rayonnement solaire, qui recouvre la partie de bâti interne et ménage pour la fumée avec la partie de bâti externe un espace périphérique de sortie, caractérisé en ce que la partie externe de bâti (11) s'élargit de son arête inférieure à son arête supérieure, en ce que le couvercle (13) recouvre sensiblement la zone entourée par l'arête inférieure de la partie externe de bâti, en ce que les entretoises (12) en forme de plaque sont disposées en diagonale dans les coins et en ce que la partie de bâti externe et la partie de bâti interne (10, 11) forment les entretoises (12) en forme de plaque et le recouvrement du couvercle (13) forme des chambres à vent dont la largeur est sensiblement plus grande que leur hauteur.

2. Chapeau de cheminée selon la revendication 1, caractérisé en ce que les entretoises (12) en forme de plaque dépassent, vers le bas, de l'espace intermédiaire entre les deux parties de bâti (10, 11).

3. Chapeau de cheminée selon la revendication 1 ou 2, caractérisé en ce qu'il est constitué par de la tôle métallique.

4. Chapeau de cheminée selon l'une des revendications 1 à 3, caractérisé en ce que chacune des chambres à vent est limitée vers le bas par une bride (16) s'écartant, vers l'extérieur, de la partie de bâti inférieure (10).

5. Chapeau de cheminée selon l'une des revendications 1 à 4, caractérisé en ce qu'il y a un contour rectangulaire.

6. Chapeau de cheminée selon la revendication 5, caractérisé en ce qu'il est conforme en carré.

7. Chapeau de cheminée selon l'une quelconque des revendications précédentes, caractérisé en ce que le couvercle (13) comporte une ouverture centrale de conduit de cheminée entourée par un bord en hauteur (15) qui, de son côté, est protégé par un couvercle (18) disposé à une certaine distance au-dessus contre l'entrée de dépôt et de rayons solaires.

8. Chapeau de cheminée selon la revendication 7, caractérisé en ce que le couvercle (13) et le couvercle (18) sont inclinés à plat en forme de toit.

9. Chapeau de cheminée selon l'une quelconque des revendications précédentes, caractérisé en ce que la partie de bâti externe (11) présente des passages (14) ou (21) recouverts à la façon d'un toit.

10. Chapeau de cheminée selon l'une quelconque des revendications précédentes, caractérisé en ce que la hauteur de la partie de bâti externe (11) est à peu près le double de la distance de l'arête inférieure de la partie de bâti externe par rapport à la bride (16) s'écartant, vers l'extérieur, de la partie interne de bâti.

11. Chapeau de cheminée selon l'une quelconque des revendications précédentes, caractérisé en ce que la largeur d'entrée de l'espace intermédiaire entre la partie de bâti externe (11) et la partie de bâti interne (10) au niveau de l'arête inférieure de la partie de bâti externe (11) est à peu près de même importance que la distance de l'arête inférieure par rapport à la bride inférieure (16) de la partie de bâti interne (10) et en ce que cette distance entre la partie de bâti externe (11) et la partie de bâti interne (10) s'accroît à peu près du double jusqu'à l'arête supérieure de la partie de bâti externe (11) en raison de l'élargissement de la partie de bâti externe.
